# FASCICULE DE BREVET EUROPEEN

(11) **EP 0 337 146 B1**
(45) Date de publication et mention de la délivrance du brevet: **14.06.1995**
(21) Numéro de dépôt: 89104661.7
(22) Date de dépôt: 16.03.1989
(51) Int. Cl.: B65D 83/04

(54) **Distributeur pour pilules, granules, comprimés ou produits analogues**
Spender für Pillen, Tabletten o.dgl.
Dispenser for pills, tablets or the like

(30) Priorité: 15.04.1988 FR 8805420
(43) Date de publication de la demande: 18.10.1989
(73) Titulaire: N.V.DEBOFAR, B-8670 Oostduinkerke (BE)
(72) Inventeur: Debont, Lucien, B-8221 Snellegem-Jabbeke (BE)
(74) Mandataire: Leherte, Georges, Dr.

(56) Documents cités:
- EP-A- 0 002 403
- EP-A- 0 155 711
- US-A- 3 243 081

## Description

La présente invention a pour objet un distributeur pour granules, pilules, comprimés ou produits analogues.

Certains produits pharmaceutiques et notamment les produits homéopathiques constitués de granules ne peuvent de préférence pas être touchés des mains et sont vendus dans des récipients appropriés munis d'un bouchon dans lequel on recueille les granules afin de les porter à la bouche sans y toucher.

Toutefois, cette méthode ne permet pas de compter aisément le nombre de granules prescrits. D'autre part, à la suite d'un geste maladroit, on risque de voir s'échapper l'ensemble des granules du récipient.

La présente invention a pour objet de remédier à ces inconvénients en présentant un distributeur permettant d'extraire le nombre prescrit de granules, ou produits analogues, du récipient tout en empêchant les granules, ou produits analogues, de s'échapper librement.

De tels distributeurs sont connus. Le brevet GB 1 385 9OO décrit trois formes de réalisation d'un distributeur qui a l'inconvénient d'exiger un récipient intermédiaire ou un outil additionel pour attraper les granules extraits du distributeur et pour les porter à la bouche. Le distribeur décrit dans US 3.O99.365 souffre du même inconvénient.

Le distributeur décrit dans le brevet FR 77 2O996 n'a pas cet inconvénient mais est d'une construction relativement complexe puisqu'il est composé de trois pièces.

Le distributeur décrit dans la demande de brevet européen O 155 711, décrit un tel distributeur dont le récipient est prolongé par un conduit cylindrique de sortie en matériau résilient excentré, muni de fentes longitudinales et d'un arrêt transversal, le couvercle étant muni deux doigts qui par la rotation du couvercle, poussent le granulé l'un vers le conduit cylindrique et l'autre du conduit cylindrique hors de ce conduit dans le couvercle.

La construction de ce distributeur, tout en étant plus simple que le précédent garde une possiblité de blocage, d'autant plus que les doigts du couvercle constituent des parties fragiles de ce distributeur, qui ne fonctionne plus dès qu'un de ces doigts se trouve raccourci par une fracture.

L'invention a en outre pour but de réaliser un distributeur qui fonctionne non seulement de manière entièrement fiable mais qui est de plus d'une construction simple.

A cet effet, le distributeur selon l'invention, comportant ou monté sur un récipient contenant les produits, est caractérisé en ce que le fond comporte un noyau cylindrique axial délimitant avec le corps extérieur du distributeur un espace annulaire axial, subdivisé par des moyens de séparation résilients en secteurs et partiellement fermé par un disque constituant l'extremité du noyau, l'un des secteurs ayant un orifice reliant l'espace annulaire avec l'espace intérieur du récipient, et l'autre secteur se trouvant en dessous de la partie fermée du fond tandis que le disque en dessous de l'autre secteur est pourvu d'un ou plusieurs orifice(s) qui reçoivent les dits produits par la rotation du couvercle, muni des moyens pour amener ces produits d'un secteur à l'autre secteur, à la hauteur des orifices et tombant ainsi dans l'espace du couvercle.

D'autres détails et avantages de l'invention ressortiront de la description qui sera donnée ci-après d'un distributeur selon l'invention, dont l'espace annulaire n'est subdivisé qu'en deux secteurs annulaires. Cette description n'est donnée qu'à titre d'exemple et ne limite pas l'invention. Les notations de référence se rapportent aux figures ci-annexées.

La figure 1 est une vue en perspective du distributeur selon l'invention, avec le couvercle partiellement retiré.

La figure 2 est une coupe longitudinale, dd sur les figures 3, du distributeur selon l'invention en position inverse avec le couvercle placé sur le distributeur.

Les figures 3a,b,c sont des coupes transversales du distributeur selon l'invention, respectivement selon les lignes aa, bb et cc de la figure 2.

Le distributeur selon l'invention est placé sur un récipient (1), figure 2, pouvant contenir les produits (9) à distribuer, comme les granules, pilules ou comprimés. Pour des raisons hygiéniques et de remplissage, ce récipient (1) peut consister en un petit réservoir cylindrique (2), généralement en verre, introduit dans le corps extérieur (3) du distributeur à travers son fond ouvert (4) dont le contour est pourvu de petites saillies (5) qui empêchent le réservoir (2) d'échapper du distributeur une fois que ce réservoir (2), rempli des produits, a été introduit dans le distributeur.

Une fois que le distributeur est placé sur l'ouverture du récipient (1), figures 2dd et 3aa, cette ouverture est partiellement fermée par le fond (7) du corps (3) du distributeur, constitué par un noyau cylindrique (6) axial et un espace annulaire (10) partagé en secteurs, dont certains, les secteurs (15) sont ouverts vers le récipient, par l'orifice (8) tandis que le secteur (16), dans sa partie supérieure est plein et sert de raccord du noyau cylindrique (6) axial au corps (3) du distributeur, et dans sa partie inférieure est ouvert vers le couvercle (17), tandis que le noyau cylindrique (6) se termine par un disque (12) de diamêtre légèrement inférieur au diamêtre du cylindre (11) intérieur du corps (3) du distributeur, empêchant la chute des produits (9) de diamêtre moyen supérieur à l'espace laissé entre le cylindre intérieur (11) et le disque (12) en dehors de l'échancrure prévue dans le disque (12) en dessous du secteur (16) du fonds (7) du distributeur, constituant l'orifice (13) par lequel les produits (9) peuvent tomber dans l'espace (18) prévu à cet effet dans le couvercle (17).

Près du noyau cylindrique (6) sur le fond (7) sont fixés des doigts résilients (14) inclinables radialement, qui délimitent deux secteurs (15) et (16), dont le secteur (15) est situé entre les orifices (8) et le disque (12) et dont le secteur (16) est situé entre le fond (7) et l'orifice (13).

Entre les secteurs (15) et (16) il y a un passage dont les dimensions sont limitées par les doigts résilients (14) et sont inférieures à celles des produits (9). Ainsi, quand le distributeur suivant l'invention est tenu la tête en bas, les produits (9) tombant à travers les orifices (8) du récipient (1) dans le secteur (15) ne peuvent pas rouler dans le secteur (16).

Les doigts résilients (14) ont une coupe triangulaire dont la base est tournée vers le noyau central (6) et dont les deux autres faces peuvent être plates ou arrondies (figures 3a,3b). Ces doigts résilients (14) peuvent être inclinés radialement sous l'action d'une force extérieure pouvant ainsi dégager un passage libre aux dimensions supérieures à celles des produits (9), qui, dans ce cas, passent du secteur (15) au secteur (16).

Le distributeur suivant l'invention comporte un couvercle (17), muni d'un espace intérieur (18), et pouvant être placé sur le corps extérieur (3) du distributeur en coiffant les orifices (13). Ainsi, quand le distributeur est tenu la tête en bas, les produits (9) tombant à travers les orifices (13) du secteur (16), sont reçus dans le couvercle (17).

Ensuite, le distributeur selon l'invention est également muni d'un rotor pouvant tourner dans l'espace annulaire (1O). Ce rotor peut être tourné de l'extérieur par l'utilisateur du distributeur. Dans une forme de réalisation préférée, le rotor fait partie du couvercle (17), figures 1, 2, et consiste en un manteau cylindrique (19) muni de plusieurs entailles (2O) calibrées aux dimensions des produits (9). Une échancrure circulaire (21) entre le disque (12) et le corps extérieur (3) du distributeur, permet l'introduction du manteau cylindrique (19) dans l'espace annulaire lorsque le couvercle (17) est mis en position sur le corps extérieur (3) du distributeur. Les doigts résilients (14) laissent libre un passage dont les dimensions sont toujours suffisantes pour permettre le rotor de tourner dans l'espace annulaire.

Le disque (12) qui se trouve à l'extrémité du noyau cylindrique axial (6) est de forme tronconique de manière à faciliter le roulement des produits (9) après leur chute dans l'espace annulaire (10), vers les entailles (20) du couvercle (17).

Pour extraire un certain nombre de produits (9) l'utilisateur doit tenir le distributeur la tête en bas et tourner le couvercle (17). Un produit (9) tombant à travers des orifices (8) ne peut tomber dans l'espace annulaire que lorsqu'une entaille (2O) vide du rotor se trouve au-dessous de ce produit (9). Les produits (9) tombées dans les entailles (2O) sont emportés par le rotor tournant et transférés du secteur (15) vers le secteur (16) autour des doigts résilients (14) inclinés radialement vers le noyau cylindrique (6) chaque fois qu'un produit (9) est pressé contre leur flanc arrondi. Une fois arrivé dans le secteur (16), les produits (9) peuvent tomber des entailles (2O) à travers les orifices (13) dans l'espace intérieur du couvercle (17). L'utilisateur entend ou, avec un couvercle (17) transparent, voit les produits (9) tomber dans le couvercle, peut les compter et extraire le nombre désiré de produits (9) du récipient (1) en arrêtant de tourner le couvercle (17) et en élevant le couvercle (17) après avoir attendu que le dernier produit (9) soit tombé dans le couvercle (17).

Au lieu d'un réservoir cylindrique (2), le récipient (1) peut aussi consister en une petite bouteille avec un goulot fileté qui est vissé dans un filetage correspondant prévu à l'intérieur du corps extérieur (3) du distributeur.

Bien qu'il soit toujours question de produits dans la description précédente, il est clair que le distributeur selon l'invention peut aussi servir à éjecter un à un des objets ronds qui ne seraient pas nécesairement des produits pharmaceutiques.

## Revendications

1. Distributeur pour granules, pilules, comprimés ou produits analogues comportant ou monté sur un récipient (1) destiné à contenir les dits produits (9), et d'un couvercle (17) destiné à recevoir un ou plusieurs des dits produits (9) extraits de ce récipient par gravité, ce récipient (1) possède un fond (7) caractérisé en ce que le fond (7) comporte un noyau cylindrique (6) axial délimitant avec le corps extérieur (3) du distributeur un espace annulaire (10) axial, subdivisé par des moyens de séparation résilients en secteurs (15,16) et partiellement fermé par un disque (12) constituant l'extremité du noyau (6), l'un des secteurs (15) ayant un orifice (8) reliant l'espace annulaire (10) avec l'espace intérieur du récipient (1), et l'autre secteur (16) se trouvant en dessous de la partie fermée du fond (7) tandis que le disque (12) en dessous de l'autre secteur (16) est pourvu d'un ou plusieurs orifice(s) (13) qui reçoivent les dits produits (9) par la rotation du couvercle, (17) muni des moyens pour amener ces produits (9) du secteur (15) à l'autre secteur (16), à la hauteur des orifices (13) et tombant ainsi dans l'espace (18) du couvercle (17).

2. Distributeur pour granules analogues selon la revendication 1, caractérisé en ce que les moyens de séparation résilients entre les secteurs (15) et (16) sont constitués par des doigts (14) fixés au fond (7) et qui s'étendent radialement à partir du noyau cylindrique (6) du récipient triangulaire.

3. Distributeur pour granules analogues suivant la revendication 2 caractérisé en ce que les doigts (14) fixés au fond (7) ont une forme triangulaire, dont la base est tournée vers le noyau central (6) et les deux autres faces peuvent être plates ou arrondies.

4. Distributeur suivant l'une des revendications 1, 2 ou 3 caractérisé en ce que le couvercle (17) est muni d'un rotor (19) pouvant tourner dans l'espace annulaire (10) et comportant des entailles (20) dans lesquelles se logent les produits (9) tombés sur le disque (12) et entraînés par le rotor (19) du secteur (15) vers l'autre secteur (16) vers les orifices (13) pour tomber dans le couvercle (17).

5. Distributeur suivant l'une des revendications 1, 2, 3 ou 4 caractérisé en ce que le disque (12) à l'extrémité du noyau cylindrique (6) du fond (7) du distributeur a une section tronconique, ayant pour effet de rejeter vers l'extrérieur les produits (9) provenant du récipient (1) par les orifices (8) prévus à cet effet dans le fond (7) du distributeur.

6. Distributeur suivant la revendication 5 caractérisé en ce que les entailles (20) du rotor (19) du couvercle (17) dans lesquelles se logent les produits (9) sont calibrées.

## Claims

1. Dispenser for granules, pills, tablets or similar products including or mounted on a container (1) which is intended to contain the said products (9), and equipped with a lid (17) intended to receive one or more of the said products (9) removed from this container by gravity, this container (1) having an end (7), the dispenser being characterized in that the end (7) includes an axial cylindrical core (6) which, together with the outer body (3) of the dispenser, delimits an axial annular space (10) which is subdivided by resilient separating means into sectors (15, 16) and which is partially closed by a disc (12) constituting the end of the core (6), one of the sectors (15) having an orifice (8) linking the annular space (10) with the space inside the container (1), and the other sector (16) being located beneath the closed part of the end (7) while the disc (12) beneath the other sector (16) is provided with one or more orifice(s) (13) which receive the said products (9) through the rotation of the lid (17) which is equipped with the means for conveying these products (9) from the sector (15) to the other sector (16), level with the orifices (13), the product thus falling into the space (18) in the lid (17).

2. Dispenser for granules or the like, according to Claim 1, characterized in that the resilient means for separation between the sectors (15) and (16) consist of fingers (14) which are fixed to the end (7) and which extend radially from the cylindrical core (6) of the triangular container.

3. Dispenser for granules or the like according to Claim 2, characterized in that the fingers (14) fixed to the end (7) have a triangular shape, the base of which is directed towards the central sore (6), and the other two faces of which may be flat or rounded.

4. Dispenser according to one of Claims 1, 2 or 3, characterized in that the lid (17) is equipped with a rotor (19) which can rotate in the annular space (10) and which includes nicks (20) in which the products (9) which have fallen onto the disc (12) and been entrained by the rotor (19) from the sector (15) towards the other sector (16) towards the orifices (13) so as to fall into the lid (17) are accommodated.

5. Dispenser according to one of Claims 1, 2, 3 or 4, characterized in that the disc (12) at the end of the cylindrical core (6) of the end (7) of the dispenser has a frustoconical cross-section, which has the effect of throwing outwards the products (9), coming from the container (1) via the orifices (8) provided for this purpose in the end (7) of the dispenser.

6. Dispenser according to Claim 5, characterized in that the nicks (20) in the rotor (19) of the lid (17), in which nicks the products (9) are accommodated, are sized.

## Patentansprüche

1. Spender für Granulat, Pillen, Tabletten oder ähnliche Produkte, der auf einem Behälter (1) für die besagten Produkte (9) montiert ist oder einen solchen umfaßt und einen Deckel (17) aufweist, der dafür bestimmt ist, eines oder mehrere jener unter Schwerkraftwirkung diesem Behälter entnommenen Produkte (9) zu empfangen, wobei dieser Behälter (1) einen Boden (7) besitzt, dadurch gekennzeichnet, daß der Boden (7) einen axialen zylindrischen Kern (6) umfaßt, der zusammen mit dem Außenkörper (3) des Spenders einen axialen Ringraum (10) definiert, der durch elastische Trennmittel in Sektoren (15, 16) unterteilt und durch eine das Ende des Kerns (6) darstellende Scheibe (12) teilweise geschlossen wird, wobei einer der Sektoren (15) eine den Ringraum (10) mit dem Innenraum des Behälters (1) verbindende Öffnung (8) aufweist und sich der andere Sektor (16) unter dem geschlossenen Teil des Bodens (7) befindet, während die sich unter dem anderen Sektor (16) befindende Scheibe (12) eine oder mehrere Öffnungen (13) hat, die durch die Drehung des Deckels (17) jene Produkte (9) empfangen, der mit Mitteln versehen ist, um die Produkte (9) von Sektor (15) zum anderen Sektor (16) auf die Höhe der Öffnungen (13) zu überführen, von wo aus sie dann in den Raum (18) des Deckels (17) fallen.

2. Spender für Granulat oder ähnliche Produkte nach Anspruch 1, dadurch gekennzeichnet, daß die elastischen Trennmittel zwischen den Sektoren (15) und (16) aus am Boden (7) befestigten Fingern (14) bestehen, die sich radial vom zylindrischen Kern (6) des dreieckigen Behälters aus erstrecken.

3. Spender für Granulat oder ähnliche Produkte nach Anspruch 2, dadurch gekennzeichnet, daß die am Boden (7) befestigten Finger (14) die Form eines Dreiecks haben, dessen Basis zum zentralen Kern (6) hin gewandt ist und dessen beiden anderen Seiten flach oder abgerundet sein können.

4. Spender nach einem der Ansprüche 1, 2 oder 3, dadurch gekennzeichnet, daß der Deckel (17) mit einem Rotor (19) versehen ist, der sich im Ringraum (10) drehen kann und Schlitze (20) umfaßt, in die sich die Produkte (9) setzen, die auf die Scheibe (12) gefallen sind und durch den Rotor (19) vom Sektor (15) zum anderen Sektor (16) zu den Öffnungen (13) befördert worden sind, um von dort in den Deckel (17) zu fallen.

5. Spender nach einem der Ansprüche 1, 2, 3 oder 4, dadurch gekennzeichnet, daß die Scheibe (12) am Ende des zylindrischen Kerns (6) des Bodens (7) des Spenders einen kegelstumpfförmigen Querschnitt hat, wodurch veranlaßt wird, daß die durch die für diesen Zweck im Boden (7) des Spenders vorgesehenen Öffnungen (8) aus dem Behälter (1) kommenden Produkte (9) nach außen geworfen werden.

6. Spender nach Anspruch 5, dadurch gekennzeichnet, daß die Schlitze (20) des Rotors (19) des Deckels (17), in die sich die Produkte (9) setzen, kalibriert sind.
